# EUROPÄISCHE PATENTSCHRIFT

(11) **EP 4 115 436 B1**
(45) Veröffentlichungstag und Bekanntmachung des Hinweises auf die Patenterteilung: **02.04.2025**
(21) Anmeldenummer: 21710897.6
(22) Anmeldetag: 03.03.2021
(51) Int. Cl.: H01H 21/28, A61L 2/08, B25J 9/10, H01H 21/08, H01H 36/00

(54) **ERFASSUNGSVORRICHTUNG ZUM ERFASSEN EINER POSITION EINES BEWEGLICHEN OBJEKTS**
SENSING DEVICE FOR SENSING THE POSITION OF A MOVABLE OBJECT
DISPOSITIF DE DÉTECTION POUR DÉTECTION DE POSITION D'UN OBJET MOBILE

(30) Priorität: 05.03.2020 DE 102020105990
(43) Veröffentlichungstag der Anmeldung: 11.01.2023
(73) Patentinhaber: Framatome GmbH, 91052 Erlangen (DE)
(72) Erfinder: SIEGELIN, Steffen, 96242 SONNEFELD (DE)
(74) Vertreter: Lavoix
(86) Internationale Anmeldenummer: PCT/EP2021/055375
(87) Internationale Veröffentlichungsnummer: WO 2021/175943

(56) Entgegenhaltungen:
- EP-A1- 0 539 005
- JP-U- S55 171 938
- JP-Y1- S 505 557
- US-A- 3 247 342

## Beschreibung

Die vorliegende Erfindung betrifft eine Erfassungsvorrichtung zum Erfassen einer Position eines beweglichen Objekts und deren Verwendung.

Die vorliegende Erfindung betrifft des Weiteren eine Anlage zur Sterilisation mindestens eines beweglichen Objekts durch Bestrahlung, wobei die Anlage mindestens ein Fördersystem zum Transport des mindestens einen beweglichen Objekts und eine Erfassungsvorrichtung aufweist.

Insbesondere bezieht sich die Erfindung auf eine Erfassungsvorrichtung, die so eingerichtet ist, dass sie einer hohen radioaktiven Strahlung, insbesondere einer hohen Gammadosis, und/oder hohen Temperaturen standhält.

DE 37 29 303 A1 offenbart ein Schaltgerät mit einem unter Federvorspannung stehenden Hebelarm. EP 0 843 329 A2 offenbart einen Positionsschalter mit einem Schwenkhebel.

JP S55-171938 U betrifft einen Schalter zum Detektieren eines Durchgangs eines soliden Gegenstands. Der Schalter umfasst einen Rahmen mit einem Deckel der einen Reedkontakt umfasst. Zwischen dem Rahmen und dem Deckel ist ein Hebel drehbar angeordnet. Der Hebel wird durch eine Feder gespannt und umfasst einer Magneten zum Betätigen des Reedkontakts.

In Anlagen zur Sterilisation von Objekten mittels Bestrahlung, wie beispielsweise zur Sterilisation von medizinischen Geräten oder Elementen, herrschen oft hohe Temperaturen und/oder eine hohe Strahlendosis. Die Objekte werden durch eine Fördereinrichtung in der Anlage transportiert. Für eine zuverlässige Steuerung der Anlage ist eine Erfassung der Position der Objekte erforderlich.

Typischerweise werden die Positionen der Objekte durch Erfassungsvorrichtungen erfasst, welche konstruktionsbedingt nur eine geringe Widerstandsfähigkeit gegen hohe Temperaturen oder eine hohe Strahlendosis aufweisen. Beispielsweise umfassen solche Erfassungsvorrichtungen oft eine große Anzahl an Polymerelementen, welche durch die anhaltende Strahlung zersetzt werden. Auch umfassen solche Erfassungsvorrichtungen häufig Elektronikelemente, welche ebenfalls durch anhaltende Strahlung zersetzt werden. Daher ist es erforderlich, die bekannten Erfassungsvorrichtungen häufig auszutauschen. Dies führt zu einem erhöhten Wartungsaufwand.

Demnach ist es eine Aufgabe der vorliegenden Erfindung, die oben genannten Nachteile zumindest zu verringern oder zu beheben. Insbesondere ist eine Aufgabe der vorliegenden Erfindung, eine Erfassungsvorrichtung bereitzustellen, welche eine hohe Strahlungsresistenz und/oder eine hohe Resistenz gehen hohe Temperaturen aufweist.

Erfindungsgemäß wird diese Aufgabe gelöst durch eine Erfassungsvorrichtung gemäß Anspruch 1.

Die erfindungsgemäße Erfassungsvorrichtung weist eine hohe Resistenz gegen radioaktive Strahlung und eine hohe Resistenz gehen hohe Temperaturen auf. Insbesondere durch den Sensor, welcher den Magneten und den elektrischen Schalter umfasst, wird eine hohe Strahlungsresistenz und Resistenz gehen hohe Temperaturen erreicht. Der elektrische Schalter ist dazu eingerichtet, durch das Magnetfeld des Magneten betätigt zu werden und ermöglicht dadurch auch bei hoher Strahlenbelastung oder hoher Temperatur eine zuverlässige Erfassung der Position des beweglichen Objekts.

Gemäß bevorzugten Ausführungsformen ist die erfindungsgemäße Erfassungsvorrichtung gemäß irgendeinem der Ansprüche 2 bis 10.

Die Erfindung betrifft außerdem die Verwendung einer Erfassungsvorrichtung zum Erfassen einer Position eines in einer Sterilisationsanlage transportierten Objekts, wobei die Erfassungsvorrichtung gemäß irgendeinem der Ansprüche 1 bis 10 ist.

Die Erfindung betrifft außerdem eine Anlage zur Sterilisation mindestens eines beweglichen Objekts durch Bestrahlung, wobei die Anlage mindestens ein Fördersystem zum Transport des mindestens einen beweglichen Objekts und eine Erfassungsvorrichtung gemäß irgendeinem der Ansprüche 1 bis 10 aufweist, wobei die Erfassungsvorrichtung dazu eingerichtet ist, eine Position des transportierten beweglichen Objekts zu erfassen.

Bevorzugte Ausführungsformen der Erfindung werden nun anhand der Zeichnungen im Detail beschreiben, wobei:
- Figur 1 eine Draufsicht einer Anlage zur Sterilisation ist, welche mehrere erfindungsgemäße Erfassungsvorrichtungen gemäß einem Ausführungsbeispiel umfasst;
- Figur 2 eine perspektivische Ansicht der erfindungsgemäßen Erfassungsvorrichtung gemäß einem Ausführungsbeispiel ist, und
- Figur 3 eine perspektivische Ansicht der erfindungsgemäßen Erfassungsvorrichtung der Figur 2 mit einem Gehäuse ist,
- Figur 4 eine Draufsicht der erfindungsgemäßen Erfassungsvorrichtung der Figur 2 ist, und
- Figur 5 eine perspektivische Ansicht der Erfassungsvorrichtung der Figur 2 mit einem horizontalen Schnitt der Erfassungsvorrichtung ist.

Die Figur 1 zeigt eine Anlage zur Sterilisation 1 von Objekten 2 durch Strahlenexposition. Die Anlage zur Sterilisation 1 umfasst ein Fördersystem 4 zum Transport der Objekte 2 entlang einer Förderstrecke. Die Anlage zur Sterilisation 1 umfasst eine oder mehrere Strahlungsquellen 6, welche dazu eingerichtet sind, eine Sterilisation der Objekte 2 durchzuführen. Jede Strahlungsquelle 6 ist insbesondere dazu eingerichtet, eines oder mehrere Objekte 2 radioaktiver Strahlung auszusetzen, um eine Sterilisation des Objekts 2 zu erreichen.

Das Fördersystem 4 umfasst beispielsweise mehrere Etagen, zum Beispiel zwei Etagen. Das Fördersystem 4 ist beispielsweise dazu eingerichtet, jedes Objekt 2 ausgehend von einem Eingang 8 entlang einer Förderstrecke auf einer ersten Etage zu transportieren, wie insbesondere durch die Pfeile 10 symbolisiert. An einem Umkehrbereich 12 der Förderstrecke umfasst das Fördersystem 4 beispielsweise einen Aufzug 14, welcher jedes Objekt 2 von der ersten Etage auf eine zweite Etage transportiert. Die zweite Etage ist beispielsweise über oder unter der ersten Etage angeordnet.

Das Fördersystem 4 ist gemäß einem Ausführungsbeispiel dazu eingerichtet, jedes Objekt 2 ausgehend vom Umkehrbereich 12, entlang einer Förderstrecke auf der zweiten Etage zu transportieren, wie insbesondere durch die Pfeile 16 symbolisiert.

Jedes Objekt 2 ist beispielsweise eine Sterilisationseinheit, welche ein medizinisches Objekt umfasst.

Die Anlage zur Sterilisation 1 umfasst des Weiteren eine oder mehrere Erfassungsvorrichtungen 18.

Die Erfassungsvorrichtung 18 ist dazu eingerichtet, eine Position eines oder mehrerer beweglicher Objekte 2 zu erfassen.

Insbesondere ist die Erfassungsvorrichtung 18 dazu eingerichtet, eine Position des beweglichen Objekts 2 zu erfassen, während das bewegliche Objekt 2 mit dem mindestens einen Fördersystem 4 entlang der Förderstrecke transportiert wird.

Die Figuren 2 und 3 zeigen ein Ausführungsbeispiel der Erfassungsvorrichtung 18. Die Erfassungsvorrichtung 18 umfasst einen Sockel 20, einen Arm 22 und einen Sensor 24.

In einem Ausführungsbeispiel umfasst der Sockel 20 eine Metallplatte, welche dazu eingerichtet ist, den Arm 22 und den Sensor 24 zu tragen.

Der Arm 22 ist drehbar relativ zum Sockel 20 montiert. Der Arm 22 ist um eine erste Drehachse 26 drehbar, insbesondere zwischen einer ersten Drehposition P1 des Arms 22, und einer zweiten Drehposition P2, wie beispielsweise in Figur 4 dargestellt. Die erste Drehachse 26 ist insbesondere orthogonal zu einer Ebene, welche die Metallplatte des Sockels 20 umfasst.

In den Ausführungsbeispielen der Figuren 2 und 3 ist der Arm 22 ist der ersten Drehposition P1.

Der Arm 22 weist eine Längsachse 27 auf. Die Längsachse 27 des Armes 22 in der ersten Drehposition P1 weist einen Winkel W zwischen 10% und 90% gegenüber der zweiten Drehposition P2 auf.

Gemäß Ausführungsbeispielen weist die Welle 39 eine Einstellvorrichtung 52 auf. Mit der Einstellvorrichtung 52 ist der Arm 22 in Bezug auf die Welle 39, insbesondere die Ausrichtung des Arms 22 in einer Ebene senkrecht zur ersten Drehachse 26, einstellbar. Die Einstellvorrichtung 52 ist dazu eingerichtet, sich mit der Welle 39 zu drehen. In einer Ausführungsform ist die Einstellvorrichtung 52 derart eingerichtet, dass der Arm 22 gegenüber der Welle 39 in gleichmäßigen Schritten, beispielsweise über ein Raster 50, einstellbar ist. Beispielsweise können die Schritte einen Winkel von zwischen 2 und 20 Grad aufweisen, insbesondere zwischen 5 und 15 Grad. In dem in Figur 3 gezeigten Beispiel weisen die Schritte einen Winkel von 9 Grad auf. Das Raster 50 wird über eine Verzahnung bereitgestellt. Beispielsweise ist der Arm 22 an einem inneren Zahnrad 54 mit Außenzähnen befestigt. Ein äußerer Ring 56 mit Innenverzahnungen ist mit der Welle 39 drehfest verbunden. Die Außenzähne des inneren Zahnrads 54 und die Innenverzahnungen greifen ineinander ein. Über die Anzahl der Zähne der Außenzähne und der Innenverzahnung kann das gewünschte Raster beziehungsweise die Schrittwinkel gewählt werden.

Wie weiter unten beschrieben wird, kann das innere Zahnrad 54 durch einen Wellenabschnitt 60 der Welle 39 oder andere Mittel gebildet sein, der die Position des Arms 22 relativ zum inneren Zahnrad 54 eindeutig festlegt beziehungsweise den Arm 22 nur in einer bestimmten Drehrichtung an dem inneren Zahnrad 54 befestigen lässt. Um die (Dreh-) Position des Arms 22 einzustellen, wird das innere Zahnrad 54 in einer entsprechenden Position in den äußeren Ring 56 eingesetzt und anschließend der Arm 22 auf das innere Zahnrad 54 entsprechend der vorgegebenen (Dreh-) Position aufgesetzt.

Gemäß Ausführungsbeispielen sind der Wellenabschnitt 60 mit dem inneren Zahnrad 54 und äußere Ring 56 so angeordnet, dass sie bei einer Drehung des Armes 22 um die erste Drehachse 26 ebenfalls um die erste Drehachse 26 drehen.

Es sind auch andere Einstellvorrichtungen 52 denkbar, beispielsweise eine oder mehrere Rillen oder Vorsprünge, die mit dem Arm 22 zusammenwirken.

Ein Auslösen eines Schalters 42 (unten beschrieben) ist insbesondere einstellbar.

Gemäß Varianten ist die Einstellvorrichtung 52 dazu eingerichtet, eine rasterlose Einstellung zwischen 10° bis 90° zu ermöglichen. Somit ist beispielsweise die Einstellung zum Auslösen/Betätigen des Schalters 42 rasterlos zwischen 10° bis 90° möglich.

Der Arm 22 weist beispielsweise eine Längsöffnung 29 zur Montage des Armes 22 am Sockel 20 auf. Der Arm 22 ist insbesondere verschiebbar gegenüber dem Sockel 20 in Richtung der Längsachse 27. Beispielsweise ist der Arm 22 dazu eingerichtet, in Abhängigkeit einer Größe des Objekts 2 und/oder des Verlaufes der Förderstrecke des Objekts 2 in Richtung der Längsachse 27 verschoben zu werden.

Der Arm 22 weist ein freies Ende 28 für einen Kontakt mit dem beweglichen Objekt 2 auf. Beispielsweise weist der Arm 22 am freien Ende 28 eine Rolle 30 auf, welche dazu eingerichtet ist, einen Kontaktpunkt für das bewegliche Objekt 2 zu bilden. Die Rolle 30 weist eine Drehachse 32 gegenüber dem Arm 22 auf. Die Drehachse 32 der Rolle 30 ist beispielsweise parallel zur ersten Drehachse 26, wie in dem Ausführungsbeispiel der Figuren 2 und 3 sichtbar.

In einem Ausführungsbeispiel kann die Richtung der Drehachse 32 der Rolle 30 in einer Ebene, welche die Längsachse 27 des Arms 22 und die erste Drehachse 26 enthält, variiert werden.

Die Erfassungsvorrichtung 18 ist beispielsweise dazu eingerichtet, die Position des beweglichen Objekts 2 zu erfassen, wenn es sich in einer horizontalen Richtung, und insbesondere in einer horizontalen Richtung orthogonal zur Längsachse 27 in der ersten Drehposition P1 des Armes 22, bewegt. Durch diese Bewegung der Erfassungsvorrichtung 18 ist der Arm 22 beispielsweise dazu eingerichtet, zwischen der ersten und der zweiten Drehposition P1, P2 ausgelenkt zu werden.

Erfindungsgemäß weist der Arm 22 einen ersten Abschnitt 34 und einen zweiten Abschnitt 36 auf.

Der erste Abschnitt 34 ist drehbar am Sockel 20 montiert. Der zweite Abschnitt 36 verlängert den ersten Abschnitt 34, indem er sich vom ersten Abschnitt 34 aus in Richtung des freien Endes 28 erstreckt. Der zweite Abschnitt 36 ist drehbar bezüglich des ersten Abschnitts 34 um eine zweite Drehachse 38 drehbar montiert. Die zweite Drehachse 38 ist orthogonal zur ersten Drehachse 26, insbesondere um die Drehachse 32 der Rolle 30 in der Ebene, welche die Längsachse 27 des Arms 22 und die erste Drehachse 26 enthält, variiert werden.

Bei einer Rotation des zweiten Abschnitts 36 um die zweite Drehachse 38 rotiert ebenfalls die Rolle 30 und die Richtung der Drehachse 32 der Rolle 30.

Beispielsweise ist die Rolle 30 dazu eingerichtet, mit dem beweglichen Objekt 2 in Kontakt zu treten. Der Arm 22 ist insbesondere dazu eingerichtet, bei einem Kontakt mit dem beweglichen Objekt 2 ausgelenkt zu werden und um die erste und/oder zweite Drehachse 26, 38 gedreht zu werden.

Der Arm 22 ist zum Beispiel dazu eingerichtet, eine mehrachsige Bewegung durchzuführen, insbesondere durch den zweiten Abschnitt 36, welcher drehbar gegenüber dem ersten Abschnitt 34 ist.

Bei einem Kontakt mit dem beweglichen Objekt 2, wobei das bewegliche Objekt 2 sich in einer Richtung bewegt, welche eine vertikale Komponente umfasst, ist der Arm 22 beispielsweise dazu eingerichtet, entsprechend der Bewegung des Objekts 2 ausgelenkt zu werden. Unter "vertikale Komponente" wird eine Komponente einer Richtung parallel zur ersten Drehachse 26 verstanden.

Gemäß Ausführungsbeispielen ist der Arm 22 durch mindestens ein formschlüssiges Element am Sockel 20 montiert.

Beispielsweise ist der Arm 22, und insbesondere der erste Abschnitt 34 des Arms 22, über eine Welle 39 drehbar am Sockel 20 montiert. Die Welle 39 ist insbesondere formschlüssig mit dem Arm 22 verbunden. Beispielsweise ist die Welle 39 formschlüssig in der Längsachse 27 des Armes 22 angeordnet. Insbesondere ist die Welle 39 so formschlüssig mit dem Arm 22 verbunden, dass der Arm 22 ausschließlich in Richtung der Längsachse 27 verschiebbar ist.

Gemäß einer Ausführungsform weist die Welle 39 einen Wellenabschnitt 60 auf, welcher beispielsweise das innere Zahnrad 54 umfasst. Der Wellenabschnitt 60 ist insbesondere dazu geeignet, eine formschlüssige Verbindung zwischen dem Arm 22 und der Welle 39 herzustellen, wie beispielsweise in Figur 5 sichtbar.

Der Wellenabschnitt 60 weist insbesondere eine komplementäre Fläche 61 zu mindestens einer Oberfläche 62, insbesondere zwei, vorzugsweise parallelen, Oberflächen 62, des Armes 22 auf. Beispielsweise weist die Längsöffnung 29 die mindestens eine Oberfläche 62 an ihrer Innenseite auf. Die komplementäre Fläche 61 formt insbesondere eine sogenannte Schlüsselfläche für den Arm 22. In einer anderen Ausführungsform kann der Arm 22 an seiner Außenseite Oberflächen 62 bereitstellen, die mit einem entsprechenden Abschnitt der Welle 39 zusammenwirken.

Gemäß einer Ausführungsform bildet der Wellenabschnitt 60 einen Aufsatz der Welle 39, welcher formschlüssig mit einem Schaft 63 der Welle 39 verbunden ist.

Die formschlüssige Verbindung zwischen Arm 22 und Welle 39 ermöglicht eine Verbindung ohne Spiel, so dass die Erfassungsvorrichtung 18 präzise funktioniert.

Eine formschlüssige Verbindung zwischen dem Arm 22 und der Welle 39 ermöglicht insbesondere, eine Anforderung der Norm EN ISO 13849 betreffend der Sicherheitsanforderungen von sicherheitsbezogenen Teilen von Steuerungen zu erfüllen. Somit ist die Erfassungsvorrichtung 18 dazu geeignet, als sicherheitsrelevante Vorrichtung eingesetzt zu werden.

Die Erfassungsvorrichtung 18 weist des Weiteren beispielsweise mindestens ein Lager (nicht abgebildet in den Figuren), insbesondere zwei Lager, zur Lagerung der Welle 39 auf dem Sockel auf.

Jedes Lager ist beispielsweise ein Gleitlager, welches insbesondere eine Gleitlagerbuchse aufweist. Beispielsweise ist jedes Lager ein Trockengleitlager ohne Schmierung.

Der Sensor 24 der Erfassungsvorrichtung 18 ist dazu eingerichtet, eine Drehung des Armes 22 relativ zum Sockel 20 zu erfassen, und so insbesondere die Position des beweglichen Objekts 2 zu erfassen.

Der Sensor 24 weist einen ersten Teil und einen zweiten Teil auf. Der erste Teil ist so angeordnet, dass er sich mit dem Arm 22 dreht, und der zweite Teil ist am Sockel 20 befestigt. Beispielsweise ist der erste Teil an der Welle 39 befestigt.

Der erste Teil ist ein erstes Element eines Magnet(40)- Schalter(42)-Paars, und der zweite Teil ist das andere Element des Magnet(40)-Schalter(42)-Paars.

Gemäß einem Ausführungsbeispiel ist der erste Teil ein Magnet 40 und der zweite Teil ein elektrischer Schalter 42. Gemäß einem alternativen Ausführungsbeispiel ist der erste Teil der elektrische Schalter 42 und der zweite Teil der Magnet 40.

Der Magnet 40 ist insbesondere ein Permanentmagnet. Gemäß Ausführungsbeispielen ist der Magnet 40 ein beliebiger Magnettyp, welcher ein passives Bauteil ohne eine vorgesehene Energiezufuhr ist, und welcher dazu eingerichtet ist, ein Magnetfeld zu erzeugen.

Der elektrische Schalter 42 ist dazu eingerichtet, durch das Magnetfeld des Magneten 40 betätigt zu werden. Der elektrische Schalter 42 befindet sich in einem ersten Zustand, wenn der Arm 22 sich in der ersten Drehposition P1 befindet, und in einem zweiten Zustand, wenn der Arm 22 sich in der zweiten Drehposition P2 befindet.

Insbesondere befindet sich die Achse 39 in einer ersten vordefinierten Position, wenn der Arm 22 sich in der ersten Drehposition P1 befindet, und in einer zweiten vordefinierten Position, wenn der Arm 22 sich in der zweiten Drehposition P2 befindet. Die Position der Achse 39 ist insbesondere unabhängig von einer Winkelfixierung des Arms 22 gegenüber der Welle 39 mittels der Einstellvorrichtung 52. In der ersten vordefinierten Position ist der elektrische Schalter 42 im ersten Zustand und in der zweiten vordefinierten Position ist der elektrische Schalter 42 im zweiten Zustand.

Der erste Zustand ist beispielsweise ein "Aus"-Zustand des elektrischen Schalters 42, wobei der elektrische Schalter 42 das bewegliche Objekt 2 nicht erfasst. Der zweite Zustand ist beispielsweise ein "Ein"-Zustand des elektrischen Schalters 42, wobei der elektrische Schalter 42 das bewegliche Objekt 2 erfasst.

Beispielsweise wenn der Arm 22 um den Winkel W gedreht wird, löst der elektrische Schalter 42 aus.

Gemäß Ausführungsbeispielen umfasst der elektrische Schalter ein Glasrohr und eine in das Glasrohr eingeschmolzene Kontaktzunge aus Metall, beispielsweise aus einer Eisen-Nickellegierung. Die Kontaktzunge ist dazu eingerichtet, von dem Magnetfeld betätigt zu werden. Der elektrische Schalter 42 umfasst beispielsweise einen Reed-Schalter.

Der elektrische Schalter 42 ist beispielsweise dazu eingerichtet, mit einer Steuerungs- oder Kontrollvorrichtung über Keramikklemmen und/oder glasseidenisolierte Kabel verbunden zu sein. Dies erlaubt beispielsweise die Temperatur- und Strahlenbeständigkeit der Erfassungsvorrichtung weiter zu erhöhen.

Gemäß Ausführungsbeispielen besteht mindestens der Arm 22, die Welle 39 oder das Lager zumindest teilweise aus Metall. Gemäß einem Ausführungsbeispiel bestehen sowohl der Arm 22 als auch die Welle 39 und das Lager zumindest teilweise, vorzugsweise vollständig, aus Metall. Dies erhöht insbesondere die Widerstandsfähigkeit der Erfassungsvorrichtung gegen radioaktive Strahlung, da das Metall nicht, beispielsweise im Vergleich zu Polymeren, durch radioaktive Strahlung zersetzt wird.

Gemäß Ausführungsbeispielen umfasst die Erfassungsvorrichtung 18 des Weiteren mindestens eine Rückstellvorrichtung, insbesondere eine Feder (nicht dargestellt), die dazu eingerichtet ist, den Arm 22 von der zweiten Drehposition P2 aus in die erste Drehposition P1 zurückzustellen.

Gemäß Ausführungsbeispielen umfasst die Erfassungsvorrichtung 18 des Weiteren ein Gehäuse 44, welche insbesondere am Sockel 20 montiert ist, beispielsweise wie in Figur 3 dargestellt.

Das Gehäuse 44 ist dazu eingerichtet, insbesondere den Magneten 40 und den elektrischen Schalter 42 abzudecken. Der erste und der zweite Teil des Sensors 24 sind also insbesondere in dem Gehäuse 44 angeordnet.

Beispielsweise erstreckt sich der Arm 22, in einer Richtung orthogonal zur ersten Drehachse 26, über eine Ausdehnung des Gehäuses 44 in dieser Richtung hinaus.

Die Erfassungsvorrichtung 18 ist beispielsweise dazu eingerichtet einer Gamma-Dosierung von bis zu 20 kGy/h zu widerstehen.

Unter "einer Gamma-Dosierung von 20 kGy/h zu widerstehen" ist zu verstehen, dass die Erfassungsvorrichtung 18 bis zu einer solchen Dosierung in der Lage ist, die Position des beweglichen Objekts 2 zu erfassen.

Die Erfassungsvorrichtung 18 ist beispielsweise dazu eingerichtet, einer Temperatur von bis zu 200°C dauerhaft zu widerstehen.

Unter "einer Temperatur von mindestens 200°C dauerhaft" ist zu verstehen, dass die Erfassungsvorrichtung 18 nach einer solchen Temperaturbeaufschlagung in der Lage ist, die Position des beweglichen Objekts 2 zu erfassen, insbesondere nach einer solchen Temperaturbeaufschlagung während der Dauer eines Jahres.

Die vorliegende Erfindung weist eine Reihe von Vorteilen auf.

Eine Bewegung des beweglichen Objekts 2 entlang der Erfassungsvorrichtung 18 bewirkt die Drehung des Armes 22 und ermöglicht somit die Erfassung der Position des beweglichen Objekts 2.

Die Erfassungsvorrichtung 18 weist eine hohe Strahlungsresistenz und/oder eine hohe Resistenz gegen hohe Temperaturen auf, insbesondere Dank des Sensors 24, welcher den Magneten 40 und den elektrischen Schalter 42 umfasst, wobei der elektrische Schalter 42 dazu eingerichtet ist, durch das Magnetfeld des Magneten 40 betätigt zu werden.

Bei einer Verwendung einer Erfassungsvorrichtung 18 erfasst die Erfassungsvorrichtung 18 eine Position des beweglichen und/oder transportierten Objekts 2 in einer Sterilisationsanlage 1.

## Patentansprüche

1. Erfassungsvorrichtung (18) zum Erfassen einer Position eines beweglichen Objekts (2), wobei die Erfassungsvorrichtung (18) umfasst:
- einen Sockel (20);
- einen Arm (22), welcher drehbar relativ zum Sockel (20) montiert ist, wobei der Arm (22) um eine erste Drehachse (26) drehbar ist und ein freies Ende (28) für einen Kontakt mit dem beweglichen Objekt (2) aufweist; und
- einen Sensor (24), der eingerichtet ist, eine Drehung des Armes (22) relativ zum Sockel (20) zu erfassen, wobei der Sensor (24) einen ersten Teil und einen zweiten Teil aufweist, wobei der erste Teil sich mit dem Arm (22) dreht, und der zweite Teil am Sockel (20) befestigt ist;
wobei der erste Teil ein erstes Element eines Magnet(40)-Schalter(42)-Paars ist, wobei der Schalter ein elektrischer Schalter (42) ist, der dazu eingerichtet ist, durch das Magnetfeld des Magneten (40) betätigt zu werden, und
der zweite Teil das andere Element des Magnet(40)-Schalter(42)-Paars ist, wobei sich der elektrische Schalter (42) in einer ersten Drehposition (P1) des Armes (22) in einem ersten Zustand befindet, und wobei sich der elektrische Schalter (42) in einer zweiten Drehposition (P2) des Armes (22), die von der ersten Drehposition (P1) des Armes (22) unterschiedlich ist, in einem zweiten Zustand befindet, und
die Erfassungsvorrichtung (18) mindestens eine Rückstellvorrichtung umfasst, welche eine Feder ist, die dazu eingerichtet ist, den Arm (22) von der zweiten Drehposition (P2) aus in die erste Drehposition (P1) zurückzustellen,
**dadurch gekennzeichnet, dass** der Arm (22) einen ersten Abschnitt (34), der drehbar am Sockel (20) montiert ist, und einen zweiten Abschnitt (36) umfasst, der sich von dem ersten Abschnitt (34) aus in Richtung des freien Endes (28) erstreckt,
wobei der zweite Abschnitt (36) drehbar bezüglich des ersten Abschnitts (34) montiert ist, wobei der zweite Abschnitt (36) um eine zweite Drehachse (38) drehbar ist, welche orthogonal zur ersten Drehachse (26) ist.

2. Erfassungsvorrichtung (18) nach Anspruch 1, wobei der Arm (22) über eine Welle (39) und mindestens ein Lager, insbesondere zwei Lager, drehbar am Sockel (20) montiert ist, wobei jedes Lager insbesondere ein Gleitlager ist.

3. Erfassungsvorrichtung (18) nach Anspruch 2, wobei der Arm (22), die Welle (39) und das Lager aus Metall bestehen.

4. Erfassungsvorrichtung (18) nach einem der Ansprüche 2 und 3, wobei der erste Teil des Sensors (24) an der Welle (39) befestigt ist.

5. Erfassungsvorrichtung (18) nach einem der vorhergehenden Ansprüche, wobei der Arm (22) am freien Ende (28) eine Rolle (30) aufweist, wobei die Rolle (30) dazu eingerichtet ist, einen Kontaktpunkt für das bewegliche Objekt (2) zu bilden, wobei insbesondere eine Drehachse (32) der Rolle (30) parallel zur ersten Drehachse (26) ist.

6. Erfassungsvorrichtung (18) gemäß einem der vorhergehenden Ansprüche, wobei die Erfassungsvorrichtung (18) dazu eingerichtet ist, einer Gamma-Dosierung von 20 kGy/h zu widerstehen.

7. Erfassungsvorrichtung (18) nach einem der vorhergehenden Ansprüche, wobei der Arm (22) durch mindestens ein formschlüssiges Element am Sockel (20) montiert ist.

8. Erfassungsvorrichtung (18) nach einem der vorhergehenden Ansprüche, wobei der Magnet (40) einen Permanentmagneten umfasst, insbesondere ein Permanentmagnet ist.

9. Erfassungsvorrichtung (18) nach einem der vorhergehenden Ansprüche, wobei der elektrische Schalter (42) einen Reed-Schalter umfasst, insbesondere ein Reed-Schalter ist.

10. Erfassungsvorrichtung (18) nach einem der vorhergehenden Ansprüche, wobei der erste und der zweite Teil des Sensors (24) in einem Gehäuse (44) angeordnet sind, das am Sockel (20) montiert ist.

11. Verwendung einer Erfassungsvorrichtung (18) zum Erfassen einer Position eines in einer Sterilisationsanlage transportierten Objekts (2), wobei die Erfassungsvorrichtung (18) gemäß einem der vorhergehenden Ansprüche ist.

12. Anlage zur Sterilisation (1) mindestens eines beweglichen Objekts (2) durch Bestrahlung, wobei die Anlage mindestens ein Fördersystem (4) zum Transport des mindestens einen beweglichen Objekts (2) und eine Erfassungsvorrichtung (18) nach einem der Ansprüche 1 bis 10 aufweist, wobei die Erfassungsvorrichtung (18) dazu eingerichtet ist, eine Position des transportierten beweglichen Objekts (2) zu erfassen.

## Claims

1. A detection device (18) for detecting the position of a moving object (2), wherein the detection device (18) comprises:
- a base (20);
- an arm (22) that is mounted rotatable to the base (20), wherein the arm (22) is rotatable around a first rotational axis (26) and has a free end (28) for contact with the moving object (2); and
- a sensor (24) that is configured to detect rotation of the arm (22) relative to the base (20), wherein the sensor (24) has a first part and a second part, wherein the first part moves with the arm (22), and the second part is attached to the base (20);
Wherein the first part is a first component of a magnet (40) switch (42) pair, wherein the switch is an electrical switch (42) that is configured to be actuated by the magnetic field of the magnet (40), and that
the second part is the other component of the magnet (40) switch (42) pair, wherein the electrical switch (42) is in an initial state when the arm (22) is in a first rotational position (P1), and wherein the electrical switch (42) is in a second state when the arm (22) is in a second rotational position (P2) that is different from the first rotational position (P1), and that
the detection device (18) comprises a reset device that is a spring, which is configured to move the arm (22) from the second rotational position (P2) into the first rotational position (P1), **characterized in that**
the arm (22) comprises a first section (34) that is mounted rotatable to the base (20), and a second section (36) that extends from the first section (34) in the direction of the free end (28),
wherein the second section (36) is mounted rotatable to the first section, wherein the second section (36) is rotatable around a second rotational axis (38) that is orthogonal to the first rotational axis (26).

2. A detection device (18) according to Claim 1, wherein the arm (22) is mounted rotatable to the base (20) by a shaft (39) and at least one bearing, in particular two bearings, wherein each bearing is in particular a sliding bearing.

3. Detection device (18) according to Claim 2, wherein the arm (22), the shaft (39) and the bearing consist of metal.

4. Detection device (18) according to one of the Claims 2 and 3, wherein the first part of the sensor (24) is attached to the shaft (39).

5. A detection device (18) according to any one of the preceding claims, wherein the arm (22) has a roller (30) on the free end (28), wherein the roller (30) is configured to form a contact point for the moving object (2), wherein in particular a rotational axis (32) of the roller (30) is parallel to the first rotational axis (26).

6. A detection device (18) according to one of the previous claims, wherein the detection device (18) is configured to resist a gamma dose of 20 kGy/h.

7. A detection device (18) according to any one of the preceding claims, wherein the arm (22) is mounted to the base (20) by at least one form-fitting component.

8. A detection device (18) according to any one of the preceding claims, wherein the magnet (40) comprises a permanent magnet, and in particular is a permanent magnet.

9. A detection device (18) according to any one of the preceding claims, wherein the electrical switch (42) comprises a reed switch, and in particular is a reed switch.

10. A detection device (18) according to any one of the preceding claims, wherein the first and second parts of the sensor (24) are located in a housing (44) that is mounted on the base (20).

11. Use of a detection device (18) to detect a position of an object transported in a facility for sterilization (2), wherein the detection device (18) is according to one of the preceding claims.

12. Facility for sterilization (1) of at least one moving object (2) by irradiation, wherein the facility has at least one conveyor system (4) for transport of at least one moving object (2) and a detection device (18) according to any one of claims 1 to 10, wherein the detection device (18) is configured to detect a position of the transported moving object (2).

## Revendications

1. Dispositif de détection (18) pour détecter une position d'un objet (2) mobile, dans lequel le dispositif de détection (18) comprend :
- un socle (20) ;
- un bras (22), lequel est monté de manière rotative par rapport au socle (20), dans lequel le bras (22) peut tourner autour d'un premier axe de rotation (26) et présente une extrémité libre (28) pour un contact avec l'objet (2) mobile ; et
- un capteur (24), qui est conçu pour détecter une rotation du bras (22) par rapport au socle (20), dans lequel le capteur (24) présente une première partie et une deuxième partie, dans lequel la première partie tourne avec le bras (22), et la deuxième partie est fixée au socle (20) ;
dans lequel la
première partie est un premier élément d'une paire aimant (40)-interrupteur (42), dans lequel l'interrupteur est un interrupteur (42) électrique qui est conçu pour être actionné par le champ magnétique de l'aimant (40), et
la deuxième partie est l'autre élément de la paire aimant (40)-interrupteur (42), dans lequel l'interrupteur (42) électrique dans une première position de rotation (P1) du bras (22) se trouve dans un premier état, et dans lequel l'interrupteur (42) électrique dans une deuxième position de rotation (P2) du bras (22), qui est différente de la première position de rotation (P1) du bras (22), se trouve dans un deuxième état, et
le dispositif de détection (18) comprend au moins un dispositif de rappel, lequel est un ressort qui est conçu pour rappeler le bras (22) à partir de la deuxième position de rotation (P2) dans la première position de rotation (P1),
**caractérisé en ce que** le bras (22) comprend une première section (34), qui est montée de manière rotative sur le socle (20), et une deuxième section (36), qui s'étend à partir de la première section (34) en direction de l'extrémité libre (28),
dans lequel la deuxième section (36) est montée de manière rotative par rapport à
la première section (34), dans lequel la deuxième section (36) peut tourner autour d'un deuxième axe de rotation (38), lequel est perpendiculaire au premier axe de rotation (26).

2. Dispositif de détection (18) selon la revendication 1, dans lequel le bras (22) est monté de manière rotative sur le socle (20) par l'intermédiaire d'un arbre (39) et d'au moins un palier, notamment deux paliers, dans lequel chaque palier est notamment un palier lisse.

3. Dispositif de détection (18) selon la revendication 2, dans lequel le bras (22), l'arbre (39) et le palier sont en métal.

4. Dispositif de détection (18) selon l'une quelconque des revendications 2 et 3, dans lequel la première partie du capteur (24) est fixée à l'arbre (39).

5. Dispositif de détection (18) selon l'une quelconque des revendications précédentes, dans lequel le bras (22) présente à l'extrémité libre (28) un galet (30), dans lequel le galet (30) est conçu pour former un point de contact pour l'objet (2) mobile, dans lequel notamment un axe de rotation (32) du galet (30) est parallèle au premier axe de rotation (26).

6. Dispositif de détection (18) selon l'une quelconque des revendications précédentes, dans lequel le dispositif de détection (18) est conçu pour résister à un dosage gamma de 20 kGy/h.

7. Dispositif de détection (18) selon l'une quelconque des revendications précédentes, dans lequel le bras (22) est monté sur le socle (20) par au moins un élément à complémentarité de formes.

8. Dispositif de détection (18) selon l'une quelconque des revendications précédentes, dans lequel l'aimant (40) comprend un aimant permanent, notamment est un aimant permanent.

9. Dispositif de détection (18) selon l'une quelconque des revendications précédentes, dans lequel l'interrupteur (42) électrique comprend un interrupteur à lames souples, notamment est un interrupteur à lames souples.

10. Dispositif de détection (18) selon l'une quelconque des revendications précédentes, dans lequel la première et la deuxième partie du capteur (24) sont disposées dans un boîtier (44), qui est monté sur le socle (20).

11. Utilisation d'un dispositif de détection (18) pour détecter une position d'un objet (2) transporté dans une installation de stérilisation, dans lequel le dispositif de détection (18) est selon l'une quelconque des revendications précédentes.

12. Installation de stérilisation (1) d'au moins un objet (2) mobile par irradiation, dans laquelle l'installation présente au moins un système de convoyage (4) pour transporter l'au moins un objet (2) mobile et un dispositif de détection (18) selon l'une quelconque des revendications 1 à 10, dans lequel le dispositif de détection (18) est conçu pour détecter une position de l'objet (2) mobile transporté.
